# EUROPÄISCHE PATENTSCHRIFT

(11) **EP 0 504 451 B1**
(45) Veröffentlichungstag und Bekanntmachung des Hinweises auf die Patenterteilung: **19.06.1996**
(21) Anmeldenummer: 91104306.5
(22) Anmeldetag: 20.03.1991
(51) Int. Cl.: B03C 7/00, B03C 3/30

(54) **Verfahren und Einrichtung zur Aufladung von Partikeln**
Process and apparatus for charging particles
Procédé et appareil pour charger des particules

(43) Veröffentlichungstag der Anmeldung: 23.09.1992
(73) Patentinhaber: ASEA BROWN BOVERI AG, CH-5401 Baden (CH)
(72) Erfinder: Gellert, Bernd, Dr., CH-5430 Wettingen (CH); Kwetkus, Andreas, CH-5507 Mellingen (CH)

(56) Entgegenhaltungen:
- DE-B- 1 084 246
- DE-C- 829 132
- GB-A- 1 152 218

## Beschreibung

Die Erfindung bezieht sich auf ein Verfahren zur Aufladung von Partikeln gemäss dem einleitenden Teil des Anspruchs 1 sowie auf eine Einrichtung zur Durchführung des Verfahrens.

### TECHNOLOGISCHER HINTERGRUND UND STAND DER TECHNIK

Bei der elektrostatischen Separation von Partikeln, z.B. Kohleteilchen, werden in einem Reibungsauflader (TRIBO-Auflader) fein gemahlene Partikel durch Stösse an Festkörpern, z.B. Wänden, aufgeladen. Reibungsauflader dieser Art sind beispielsweise im Prospekt "ESB Elektrostatik-Automatik-Pulverbeschichtungs-Systeme", Seite 13, der Firma ESB, Meersburg (BRD), undatiert, beschrieben. Diese Aufladung hängt stark von den dielektrischen Eigenschaften der Partikel ab. Ein guter Isolator wird dabei anders als ein schlechter aufgeladen, sodass man das gute Isolatormaterial vom schlechten in einem elektrischen Feld trennen kann. So können z.B. bei der Behandlung von Kohlestaub die schwefelhaltigen Bestandteile abgetrennt werden.

Die Reibungsaufladung und nachfolgende elektrostatische Trennung spielt aber auch bei anderen Verfahren eine Rolle, bei denen Partikel appliziert oder entfernt werden sollen, z.B. bei der Auftragung von Pulverlacken auf Automobilkarossen oder der Abtrennung von Stäuben aus Abgasen.

Die Kontaktaufladung von Festkörpern ist stark abhängig von den elektrischen Eigenschaften der Materialien. Die erreichbare Ladungsdichte ist im allgemeinen proportional der Differenz der Elektronenaustrittsarbeit, d.h. der Energie, die benötigt wird, um ein Elektron aus dem Festkörper herauszulösen. Bei der technischen Anwendung dieses Effektes in einem Reibungsauflader ist daher besonders auf die geeignete Wahl der Materialien zu achten. Ein weiteres wichtiges Kriterium ist die strömungstechnische Auslegung, da es sich hier um eine Zweiphasenströmung mit elektrisch geladenen Partikeln handelt. Durchlaufen die Partikel z.B. ein zylindrisches Rohr, um darin durch Wandstösse aufgeladen zu werden, so kommt es in Rohrlängsrichtung zu einem Ladungsgefälle zwischen dem Eintritt des Rohres, wo noch wenige Teilchen geladen sind, und dem Austritt, wo sehr viele geladen sind. Im Rohr selbst kommt es dadurch zu gegenseitigen Beeinflussungen der Teilchen, sodass die Effizienz der Aufladung vermindert werden kann.

Aus der DE-B-1.084.246 ist ein Freifallscheider bekannt, bei welchem mit Schwebeteilchen beladenes Gas von oben in eine Schleuderkammer gelangt. Ihr Ende ist mit einem konischen Einsatzstück aus Reibungselektrizität erzeugendem Material versehen. Am unteren Ende der Schleuderkammer ist von dieser und dem Einsatzstück ein Konus elektrisch isoliert befestigt. Der Konus weist eine Platte auf, in welcher eine Sprühelektrode befestigt ist, die in das Innere der Schleuderkammer reicht. Die infolge Reibungselektrizität elektrisch geladenen Schwebeteilchen verlassen mit hoher Geschwindigkeit die Schleuderkammer und treffen auf den Konus, an dem sie ihre elektrische Ladung abgeben. Da derselbe elektrisch isoliert ist, wird der Konus und damit die Sprühelektrode mit hoher Spannung aufgeladen. Auf die Weise soll eine wesentliche Erhöhung der Abscheideleistung erzielt werden.

Auch bei sogenannten elektrostatischen Zentrifugalscheidern, wie sie beispielsweise aus der GB-A-1,152,218 bekannt sind, wurde eine Art elektrostatische Voraufladung der abzuscheidenden bzw. voneinander zu trennenden Partikel angewandt. Dort durchquert der Partikelstrom ein elektrisches Gleichfeld, das zwischen den beiden Wänden anliegt.

### KURZE DARSTELLUNG DER ERFINDUNG

Der Erfindung liegt die Aufgabe zugrunde, ein Verfahren zur Separation anzugeben, bei welchem die geladenen Teilchen möglichst schnell nach der Aufladung den Reibungsaufladungsbereich verlassen. Aufgabe der Erfindung ist es ferner, eine zur Durchführung des Verfahrens geeignete Einrichtung zu schaffen.

Diese Aufgabe wird bei einem Verfahren der eingangs genannten Gattung durch die im Anspruch 1 gekennzeichneten Merkmale gelöst.

Das erfindungsgemässe Verfahren eignet sich insbesondere zur Abtrennung aschebildender und schwefelhaltiger Bestandteile in pulverisierter Kohle und zeichnet sich durch hohe Abscheideleistung aus.

Die Einrichtung zur Durchführung des erfindungsgemässen Verfahrens, wie sie in den Patentansprüchen 2 bis 7 gekennzeichnet ist, zeichnet sich durch einen kompakten Aufbau aus und ermöglicht es, dass die geladenen Teilchen möglichst schnell nach der Aufladung den Reibungsaufladungsbereich verlassen.

Die Erfindung sowie weitere mit ihr erzielbare Vorteile werden nachstehend anhand eines in der Zeichnung dargestellten Ausführungsbeispiels näher erläutert.

### KURZE BESCHREIBUNG DER ZEICHNUNGEN

In der Zeichnung ist in schematisierter Form eine Einrichtung zur elektrostatischen Separation von Partikeln dargestellt. Dabei zeigt
- Fig.1: einen vereinfachten Längsschnitt durch einen feldunterstützten Reibungsauflader;
- Fig.2: ein Detail aus dem Wandbereich des Rohres aus Fig.1 mit einem auf der Innenwand aufliegenden spiraligen Einsatz;
- Fig.3: ein Detail aus dem Wandbereich des Rohres aus Fig.1 mit einem von der Innenwand distanzierten spiraligen Einsatz.

### DETAILLIERTE BESCHREIBUNG DER ERFINDUNG

Gemäss Fig.1 ist in einem auf Erdpotential liegenden ersten Rohr 1 eine in Rohrlängsrichtung verlaufende erste Elektrode 2 angeordnet, die gegenüber Erdpotential Negativ-Potential aufweist. Am unteren Ende des Rohres 1 schliesst sich ein siebartiger Ansatz 3 an, der ein trichterförmiges Ende 4 mit einer Austrittsöffnung 5 aufweist. Die erste Elektrode 2 ragt bis in das trichterförmige Ende 4 des Ansatzes 3 hinein. Dieser Ansatz 3 besteht normalerweise aus Metall und liegt auf Massepotential. Er kann aber auch aus einem dielektrischen Material bestehen. Damit sich keine zu grossen Oberflächenaufladungen bilden, wodurch das Feld zu stark verzerrt werden würde, müssten Teilbereiche des siebartigen Ansatzes 3 jedoch metallisiert sein, z.B. streifenförmig von oben nach unten.

Ein zweites Rohr 6 umgibt unter Belassung eines Ringspaltes 7 koaxial den siebförmigen Ansatz 3 und dient als zweite, auf Positiv-Potential liegende zweite Elektrode. Durch diesen Ringspalt 7 ist ein durch Pfeile symbolisierter Gasstrom 8 in den Ringraum 7 einleitbar.

Unter der Austrittsöffnung 5 ist ein Auffangtrichter 9 vorgesehen. Am unteren Ende des zweiten Rohres 6 und innerhalb desselben ist eine rotationssymmetrische Leiteinrichtung 10 angeordnet.

Das erste Rohr 1 besteht aus einem für optimale Reibungsaufladung geeigneten Material. In Frage kommen dabei besonders Legierungen von Metallen mit seltenen Erden, wie Lanthan, Cer, Cer-Eisen, oder mit seltenen Erden beschichtete oder bedampfte Metallteile. Besonders vorteilhaft ist es, in das Rohr 1 einen Einsatz 11 aus einem derartigen Material einzusetzen. Im Beispielsfall besteht der Einsatz 11 aus einem spiralig gewundenen Metallband, das überall an der Innenwand des Rohres 1 anliegt und auswechselbar ist. Anstelle eines an der Innenwand des Rohres 1 anliegenden und diese vollständig bedeckenden Einsatzes mit glatter Oberfläche kann gemäss Fig.2 auch ein spiraliger Einsatz 11a mit voneinander distanzierten Windungen und damit vergösserter Oberfläche aus dem genannten speziellen Material verwendet werden. Eine andere Möglichkeit besteht gemäss Fig.3 darin, in das Innere des Rohres 1 einen Einsatz 11b einzubringen, der von der Innenwand distanziert und elektrisch sowohl vom Rohr 1 als auch von der Innenelektrode 2 isoliert ist. Dieser Einsatz besteht im Beispielsfall aus einer aus Runddraht hergestellten Spirale aus dem genannten speziellen Material, wobei sich die einzelnen Windungen nicht berühren. Der Innendurchmesser des Einsatzes 11b und sein Abstand von der Wand des Rohres 1 hängt von der Grösse des elektrischen Feldes ab und muss aber so gewählt sein, dass keine zusätzlichen Ueberschläge entstehen. Durch Verwendung eines Einsatzes wird generell der Abrieb des speziellen Materials verringert und die Wartungsfreundlichkeit der Anlage erhöht. Bei einem spiraligen Einsatz mit distanzierten Windungen - sei es ein an der Wand anfliegender oder von ihr distanzierter, wird darüber hinaus noch die für die Reibungsaufladung wirksame Oberfläche vergrössert.

Die Wirkungsweise der im Vorstehenden beschriebenen Einrichtung geht aus folgendem hervor:
Das die zu trennenden Partikel enthaltende Gemenge wird am oberen Ende des Rohres 1 in Pfeilrichtung zugeführt. Die Partikel werden durch Kontakt mit den Rohrwänden negativ aufgeladen. Die niedrige Austrittsarbeit der seltenen Erden gewährleistet eine hohe negative Aufladung der Partikel. Das Feld dient zum beschleunigten Austrag am Ende des Triboaufladers (Rohr 1). Durch einmaligen Stoss mit der Wand aufgeladene Partikel werden zusätzlich vom elektrischen Feld verstärkt zur Wand getrieben und erfahren Mehrfachstösse, was speziell im Fall von isolierenden Teilchen zu höherer Aufladung führt. Die dabei angewandten Feldstärken sollen so hoch wie möglich sein und liegen im Bereich von einigen kV/cm bis einigen 10 kV/cm. Die so aufgeladenen Teilchen werden im siebförmigen Ansatz unter Einfluss des zwischen der Innenelektrode 1 und Aussenelektrode 6 wirkenden Feldes zur (positiven) Aussenelektrode 6 abgelenkt und durch die Maschen 12 des siebartigen Ansatzes 3 befördert. Vor dem Erreichen der positiven Elektrode (Rohr 6) werden die Teilchen durch den äusseren Gasstrom 8 mit geeigneter Strömungsgeschwindigkeit mitgerissen und ausgetragen. Negativ geladene Teilchen, welche die positive Elektrode erreichen, verlieren ihre Ladung, können durch geeignete Vorrichtungen, z.B. Klopfvorrichtungen, Bürsten o.ä., von der Elektrode entfernt und dem Auflader erneut zugeführt werden. Gleiches gilt für Partikel, die im Auflader keine ausreichende Aufladung erhalten haben. Diese gelangen durch den unteren Teil des trichterförmigen Endes 4 in den Auffangtrichter 9 und werden ebenfalls zurückgeführt.

Die vorliegende Erfindung wurde anhand einer koaxialen Anordnung von Innenrohr 1, Innenelektrode 2 und Aussenelektrode (zweites Rohr 6) erläutert. Daneben sind auch Plattenanordnungen denkbar. Die koaxiale Anordnung hat jedoch den Vorteil, ein besonders homogenes Feld (ohne Randverluste) aufzuweisen.

## Patentansprüche

1. Verfahren zur elektrostatischen Aufladung von Partikeln durch Hindurchleiten eines Partikelstroms durch einen Reibungsauflader, wobei die Aufladung der Partikel im Reibungsauflader durch ein elektrisches Feld unterstützt wird, dadurch gekennzeichnet, dass die Aufladung im Reibungsauflader durch ein von aussen angelegtes erstes elektrisches Feld unterstützt wird und die aufgeladenen Partikel nach Verlassen des Reibungsaufladers durch Einwirken eines zweiten von aussen angelegten elektrischen Feldes umgekehrter Polarität von noch ungeladenen separiert und unter Einfluss dieses Feldes nach aussen abgelenkt werden, und dass durch einen Zusatzluftstrom (8), der ausserhalb des Reibungsaufladers (1) geführt wird und der erst nach der Reibungsaufladung auf die geladenen Partikel einwirkt, wodurch die abgelenkten Partikel ausgetragen werden.

2. Einrichtung zur Durchführung des Verfahrens nach Anspruch 1, gekennzeichnet durch im wesentlichen ein geerdetes zylindrisches Rohr (1) mit mindestens einer auf Negativ-Potential liegenden sich in Rohrlängsrichtung erstreckenden ersten Elektrode (2) und mindestens eine auf Positiv-Potential liegenden zweiten Elektrode (6), die in Strömungsrichtung der Partikel gesehen stromab des genannten Rohres (1) angeordnet ist, wobei der untere Teil des besagten Rohres als Sieb ausgebildet ist oder einen siebartigen Ansatz (3) aufweist, welche als Trennzone wirken, wobei diese Trennzone im Wirkungsbereich des elektrischen Feldes zwischen der ersten (2) und zweiten Elektrode (6) angeordnet ist, und dass in den Ringraum (7) zwischen den beiden Rohren (1,6) eine gas-Hilfsströmung (8) in Strömungsrichtung der Partikel einleitbar ist.

3. Einrichtung nach Anspruch 2, dadurch gekennzeichnet, dass das zylindrische Rohr (1) aus einem Material mit geringer Austrittsarbeit, vorzugsweise seltenen Erden besteht, oder innen mit einem solchen beschichtet oder bedampft ist.

4. Einrichtung nach Anspruch 2, dadurch gekennzeichnet, dass im zylindrischen Rohr (1) ein Einsatz (11;11a), vorzugsweise in Gestalt einer Spirale, aus einem Material mit geringer Austrittsarbeit, vorzugsweise seltenen Erden besteht, oder mit einem solchen beschichtet oder bedampft ist, welcher Einsatz (11) an der Innenwandung des Rohres (1) anliegt.

5. Einrichtung nach Anspruch 2, dadurch gekennzeichnet, dass im zylindrischen Rohr (1) ein Einsatz (11b), vorzugsweise in Gestalt einer Spirale, aus einem Material mit geringer Austrittsarbeit, vorzugsweise seltenen Erden besteht, oder mit einem solchen beschichtet oder bedampft ist, welcher Einsatz (11b) von der Innenwandung des Rohres (1) distanziert ist.

6. Einrichtung nach einem der Ansprüche 3 bis 5, dadurch gekennzeichnet, dass das besagte Material Lanthan, Cer oder Cer-Eisen oder eine diese Substanzen enthaltende Legierung ist.

7. Einrichtung nach einem der Ansprüche 2 bis 6, dadurch gekennzeichnet, dass die erste Elektrode (2) im mittigen Bereich des genannten Rohres (1) angeordnet ist, und dass die zweite Elektrode (6) gleichfalls rohrförmig mit einem Durchmesser grösser als derjenige des ersten Rohres (1) ausgebildet ist und sich unmittelbar an das stromabwartsseitige Ende des ersten Rohres (1) anschliesst.

## Claims

1. Method for electrostatically charging particles by leading a stream of particles through a friction charger, the charging of the particles in the friction charger being supported by an electric field, characterized in that the charging in the friction charger is supported by an externally applied first electric field and the charged particles are separated from as yet uncharged particles after leaving the friction charger by the effects of a second externally applied electric field of reverse polarity and under the influence of this field are deflected outwards, and in that [lacuna], by an additional air stream (8) that is led outside the friction charger (1) and that does not affect the charged particles until after frictional charging, causing the deflected particles to be removed.

2. Device for carrying out the method according to Claim 1, characterized by essentially an earthed cylindrical tube (1) having at least one first electrode (2) that is at a negative potential and extends in the longitudinal direction of the tube and at least one second electrode (6) that is at a positive potential and is arranged downstream of said tube (1) seen in the direction of flow of the particles, the lower part of said tube being constructed as a sieve or having a sieve-like attachment (3) that act as a separating zone, said separating zone being arranged in the sphere of action of the electric field between the first (2) and second electrode (6), and in that a gas auxiliary flow (8) in the direction of flow of the particles can be introduced into the annular space (7) between the two tubes (1, 6).

3. Device according to Claim 2, characterized in that the cylindrical tube (1) consists of a material having a low work function, preferably of rare-earth elements, or is coated or vapour-deposited inside with such a material.

4. Device according to Claim 2, characterized in that in the cylindrical tube (1) an insert (11, 11a), preferably in the shape of a helix, consists of a material having a low work function, preferably of rare-earth elements, or is coated or vapour-deposited with such a material, which insert (11) bears against the inner wall of the tube (1).

5. Device according to Claim 2, characterized in that in the cylindrical tube (1) an insert (11b), preferably in the shape of a helix, consists of a material having a low work function, preferably of rare-earth elements, or is coated or vapour-deposited with such a material, which insert (11b) is distanced from the inner wall of the tube (1).

6. Device according to one of Claims 3 to 5, characterized in that said material is lanthanum, cerium or cerium/iron or an alloy containing these substances.

7. Device according to one of Claims 2 to 6, characterized in that the first electrode (2) is arranged in the central region of said tube (1), and in that the second electrode (6) is likewise constructed in the shape of a tube having a diameter larger than that of the first tube (1) and is directly joined to the end of the first tube (1) on the downstream side.

## Revendications

1. Procédé pour le chargement électrostatique de particules en faisant passer un courant de particules au travers d'un chargeur par frottement, le chargement des particules dans le chargeur par frottement étant assisté par un champ électrique, caractérisé par le fait que le chargement dans le chargeur à frottement est assisté par un premier champ électrique appliqué depuis l'extérieur et que les particules chargées, après avoir quitté le chargeur par frottement sous l'effet d'un deuxième champ électrique de polarité inverse appliqué depuis l'extérieur, sont séparées de celles qui ne sont pas encore chargées et sont déviées vers l'extérieur par l'influence de ce champ, et que les particules déviées sont transportées vers l'extérieur au travers d'un courant d'air supplémentaire (8) qui est guidé en-dehors du chargeur par frottement (1) et qui agit sur les particules chargées seulement après le chargement par frottement.

2. Appareil pour exécuter le procédé conforme à la revendication 1, caractérisé essentiellement par un tube cylindrique (1) avec au moins une première électrode (2) au potentiel négatif s'étendant dans le sens longitudinal du tube et au moins une deuxième électrode (6) au potentiel positif qui est disposée dans le sens du courant des particules en aval dudit tube (1), la partie inférieure dudit tube étant réalisée sous forme de filtre ou présentant un embout (3) de type filtre, lequel sert de zone de séparation, ladite zone de séparation étant disposée dans la zone d'action du champ électrique entre la première (2) et la deuxième électrode (6), et par le fait qu'un courant de gaz auxiliaire (8) peut être injecté dans l'espace annulaire (7) entre les deux tubes (1, 6) dans le sens du courant de particules.

3. Appareil conforme à la revendication 2, caractérisé par le fait que le tube cylindrique (1) est composé d'un matériau ayant un faible travail de séparation, de préférence des terres rares, ou est recouvert ou vaporisé à l'intérieur avec un tel matériau.

4. Appareil conforme à la revendication 2, caractérisé par le fait que dans le tube (1) se trouve un insert (11 ; 11a), de préférence en forme de spirale, en un matériau ayant un faible travail de séparation, de préférence des terres rares, ou recouvert ou vaporisé d'un tel matériau, lequel insert (11) repose sur la paroi intérieure du tube (1).

5. Appareil conforme à la revendication 2, caractérisé par le fait que dans le tube (1) se trouve un insert (11b), de préférence en forme de spirale, en un matériau ayant un faible travail de séparation, de préférence des terres rares, ou recouvert ou vaporisé d'un tel matériau, lequel insert (11b) est maintenu à distance de la paroi intérieure du tube (1).

6. Appareil conforme à l'une des revendications 3 à 5, caractérisé par le fait que ledit matériau est du lanthane, du cérium ou du ferro-cérium ou un alliage contenant l'une de ces substances.

7. Appareil conforme à l'une des revendications 2 à 6, caractérisé par le fait que la première électrode (2) est disposée dans la zone centrale dudit tube (1), et que la deuxième électrode (6) est également réalisée en forme de tube avec un diamètre supérieur à celui du premier tube (1) et se raccorde immédiatement à l'extrémité du premier tube (1) se trouvant en aval du courant.
